# FASCICULE DE BREVET EUROPEEN

(11) **EP 0 585 179 B1**
(45) Date de publication et mention de la délivrance du brevet: **08.01.1997**
(21) Numéro de dépôt: 93420240.9
(22) Date de dépôt: 11.06.1993
(51) Int. Cl.: H01R 23/02

(54) **Prise femelle de type "modular jack"et à connectique intégrée**
Steckdose von Typ "Modular Jack" mit integrierten Anschlüssen
Modular jack-type socket and integrated terminals

(30) Priorité: 31.07.1992 FR 9209744
(43) Date de publication de la demande: 02.03.1994
(73) Titulaire: POUYET INTERNATIONAL, F-94200 Ivry-sur-Seine (FR)
(72) Inventeur: Bonvallat, Pierre, F-74300 Cluses (FR); Fasce, Xavier, F-74300 Cluses (FR)
(74) Mandataire: Wind, Jacques

(56) Documents cités:
- EP-A- 0 080 772
- EP-A- 0 484 243
- US-A- 4 327 958
- US-A- 4 874 330

## Description

La présente invention se rapporte à une prise femelle, par exemple mais non exclusivement une prise de type mural, cette prise étant de type "modular jack" et à connectique intégrée et par exemple destinée aux applications téléphoniques ou informatiques .

Les prises femelles "modular-jack" à connectique intégrée qui sont actuellement commercialisées par la Demanderesse pour les applications téléphoniques ou informatiques, par exemple pour le Réseau Numérique à Intégration de Service, comportent, en arrière de la bouche femelle "modular jack" proprement dite mais faisant corps avec l'ensemble, une petite réglette de connexion de fils à huit contacts auto-dénudants classiques. Cette réglette est portée par un petit circuit imprimé qui réalise la connexion entre les bornes de cette bouche d'entrée "modular jack" proprement dite et cette petite réglette de connexion à contacts auto-dénudants.

Ces prises "modular jack" connues présentent quelques inconvénients :
- La présence du circuit imprimé entre la bouche d'entrée et la réglette de connexion crée une rupture d'impédance qui, au fur et à mesure que l'on désire monter en fréquence (ce qui est de plus en plus le cas à l'heure actuelle), est assez pénalisante car elle est cause d'une mauvaise qualité de la transmission.
- La profondeur de ce module est telle qu'il prend une place souvent prohibitive dans les goulottes de câblage.
- On a souvent besoin de pouvoir cabler plusieurs prises en parallèle, ou de fermer une prise en bout sur des résistances d'adaptation. Il est alors nécessaire de brancher deux fois plus de fils que normalement prévu à l'arrière de la prise. Avec la réglette à contacts autodénudants qui équipe ces prises connues, il est alors nécessaire d'introduire deux fils l'un sur l'autre dans chaque fente auto-dénudante. Le fil supérieur risque alors de sortir ensuite accidentellement de la fente. Par ailleurs, on est alors obligé de sortir d'abord le fil supérieur pour agir sur le fil inférieur, ce qui constitue un inconvénient pratique.
- Le contact de drain, destiné à assurer la continuité de masse entre le câble multipaires entrant et le câble multipaires sortant est réalisé par introduction des deux fils de masse, ou fils de "drain", dans un ressort hélicoidal qui est prévu à l'arrière du module, sous la réglette de connexion précitée. Ce mode de connexion est assez malcommode et gagnerait à être amélioré sur le plan pratique. Il est nécessaire dans certains cas d'adopter un dispositif de raccordement différent de celui adopté pour les autres fils.
- Les connexions auto-dénudantes qui sont réalisées sur la réglette, à l'arrière du module, nécessitent l'utilisation d'un outil spécifique pour introduire à force les fils dans leurs fentes auto-dénudantes respectives.
- Le module ne peut se monter que sur un plastron moulé spécialement dimensionné et agencé à cet effet. Il ne peut par exemple pas être monté dans une simple plaque de tôle préalablement découpée en conséquence.
- Dans le cas d'utilisation d'une telle prise femelle pour les applications informatiques, la bouche d'entrée comporte une encoche sur le coin droit. Une clé de détrompage rotative est alors prévue sur le plastron pour pouvoir obstruer cette encoche dans le cas de l'utilisation de la prise en téléphonie. Le fait que cette clé de détrompage fasse partie du plastron et non pas de la prise elle-même constitue une gène pratique, en raison du manque de souplesse de cette solution.

Une prise femelle de type "modular-jack", comprenant un corps creux isolant présentant une bouche à l'avant de forme femelle apte à recevoir une fiche "modular jack" mâle complémentaire, et une ouverture à l'arrière, est décrite dans le document EP-A-0.080.772.

L'invention vise à remédier à tous ces inconvénients. Elle se rapporte à cet effet à une prise femelle de type "modular jack" et à connectique intégrée, cette prise comprenant un corps creux isolant présentant une bouche à l'avant de forme femelle apte à recevoir une fiche "modular jack" mâle complémentaire, et une ouverture à l'arrière, et comportant par ailleurs :
- une pièce isolante massive venant s'enficher étroitement dans cette ouverture arrière de ce corps, et garnie de saignées longitudinales qui font presque le tour de cette pièce et reçoivent chacune une branche conductrice élastique, de façon à former vers l'avant des contacts élastiques et parallèles "modular jack" classiques et alors situés, comme il se doit, au fond de ladite bouche, ces saignées s'évasant vers l'arrière sur la face supérieure de cette pièce pour aboutir sur la face arrière transverse de cette pièce et y servir alors de guides pour des parties arrière libres et élastiques de ces branches qui y forment organes de contact et qui sont associées par couples de contacts de longueurs différentes, avec un contact, . court, d'un couple arrivant sensiblement à mi-hauteur de cette face arrière et l'autre, long, descendant bien plus bas;
- et deux demi-chapeaux isolants qui se positionnent l'un sous l'autre pour recouvrir la partie arrière du corps et qui emprisonnent chacun un nombre de contacts auto-dénudants égal à la moitié du nombre de broches de la prise "modular jack", de sorte que, quand ces demi-chapeaux sont mis en place, les contacts auto-dénudants du demi-chapeau supérieur viennent chacun frotter respectivement contre un desdits contacts "courts" précités, tandis que pareillement les contacts auto-dénudants du demi-chapeau inférieur viennent alors chacun respectivement frotter contre un desdits contacts "longs".

Avantageusement, au moins certains de ces contacts auto-dénudants sont des contacts doubles garnis de deux fentes auto-dénudantes au lieu d'une seule, et donc aptes à recevoir chacun deux fils côte à côte.

Avantageusement encore, chacun de ces demi-chapeaux comporte un couvercle apte à se refermer en tournant autour d'un axe, ce couvercle rotatif étant conformé pour venir, lors de sa fermeture par rotation, chasser dans les fentes autodénudantes les fils préalablement "peignés" dans celles-ci.

Avantageusement enfin, il est prévu sur chaque face latérale dudit corps creux une rainure longitudinale de passage des deux branches élastiques d'un cavalier conducteur en "U couché", ce cavalier étant encastré dans ces rainures de façon à ce que l'on puisse y pincer, de l'arrière de la prise et de chaque côté dudit corps, un fil de drain respectif.

De toute façon, l'invention sera bien comprise, et ses avantages et autres caractéristiques ressortiront, lors de la description suivante d'un exemple non limitatif de réalisation, en référence au dessin schématique annexé, dans lequel :
- Figure 1 est une vue avant d'ensemble en perspective de cette prise femelle murale "modular jack".
- Figure 1A est une vue d'un détail de cette même prise femelle, mais avec sa clé de détrompage en position "prise informatique".
- Figure 2 est une vue arrière de cette même prise, selon une perspective éclatée.
- Figure 3 en est une coupe longitudinale.
- Figure 4 est une vue selon la ligne brisée IV-IV de Figure 3, avec coupe partielle.
- Figures 5, 6, et 7 sont respectivement une vue en perspective, une vue en plan, et une vue en coupe axiale longitudinale, d'un contact métallique plat auto-dénudant apte à équiper cette prise femelle "modular jack".

En se reportant à l'ensemble des figures 1 à 4, il s'agit donc d'une prise femelle 1 de type "modular-jack" qui est prévue pour recevoir une fiche mâle 2, également de type modular-jack et comportant dans cet exemple un écran ou blindage de masse 23.

Cette prise 1 comporte une bouche femelle avant 3 complémentaire de la fiche 2 et prévue de moulage dans un corps plastique 4 qui est également muni d'une ouverture arrière 5 formant une fenêtre rectangulaire placée juste au dessus du niveau supérieur de la bouche 3.

Dans cette fenêtre arrière 5 vient s'encastrer à force une autre pièce isolante 6, qui est massive et garnie de huit saignées longitudinales 7 (figure 4) qui font presque le tour de cette pièce et qui reçoivent chacune une branche conductrice élastique 9 (figures 2 et 3).

A la partie avant 6A de la pièce 6, ces saignées sont parallèles et rapprochées, et les branches élastiques 9 sont recourbées en 9A (figure 3) sous la pièce 6 et à l'intérieur de la bouche 3, pour y former les huit contacts "modular-jack" classiques qui sont complémentaires des contacts 8 de la fiche mâle 2 (figure 1).

Sur la partie médiane 6B de la face supérieure de la pièce 6, ces saignées 7 s'évasent vers l'arrière pour être, sur la partie arrière 6C de cette face supérieure, à nouveau parallèles mais alors beaucoup plus espacées l'une de l'autre.

Les branches élastiques 9 ont bien entendu la forme correspondante aux saignées 7 qui les reçoivent respectivement, de sorte qu'elles vont en s'évasant dans leur ensemble vers l'arrière, pour se recourber finalement à angle droit contre la face arrière 6D de la pièce 6 et y former un contact élastique qui est, comme représenté en Figure 2, une fois sur deux :
. soit un contact "court" 9B qui arrive sensiblement à mi-hauteur de cette face arrière 6D;
. soit un contact "long" 9C qui descend beaucoup plus bas sur cette face arrière 6D.

Sur cette face arrière 6D sont donc positionnés (figure 2) quatre contacts élastiques longs 9C et quatre contacts élastiques courts 9B, chacun de ceux-ci correspondant respectivement à un des huit contacts avant 9A précités (figure 3).

Les branches de contact arrière souples, courtes 9A et longues 9C, sont pressées contre au total huit contacts métalliques plats auto-dénudants 10, comportant chacun deux fentes auto-dénudantes 11A et 11B (figure 2).

Ces contacts auto-dénudants doubles 10 sont agencés selon deux groupes de quatre contacts superposés :
- un premier groupe de quatre contacts supérieurs 10A qui viennent respectivement frotter contre les branches de contact élastique "courtes " 9B; et
- un second groupe de quatre contacts inférieurs 10B qui viennent respectivement frotter contre les branches de contact élastique "longues" 9C.

Ces deux groupes de chacun quatre contacts auto-dénudants, respectivement 10A et 10B, sont portés chacun par deux demi-chapeaux isolants respectifs qui se positionnent l'un sous l'autre pour recevoir la partie arrière du corps creux 4 :
- un demi-chapeau supérieur 12A qui porte les quatre contacts supérieurs 10A; et
- un demi-chapeau inférieur 12B qui porte les quatre contacts inférieurs 10B.

Ces demi-chapeaux n'ont pas seulement un rôle de fixation et de maintien de ces contacts doubles auto-dénudants 10A et 10B. Ils permettent en outre de réaliser la connexion auto-dénudante des fils 13 (Figure 3) à connecter sur cette prise, sans avoir besoin d'un outil spécifique comme c'est généralement le cas. Ils sont dans ce but pourvus d'un couvercle rotatif 14A,14B qui est apte à se refermer, en tournant autour d'un axe respectif 15A,15B et comme indiqué par la double-flèche en Figure 3, sur les fentes auto-dénudantes 11A,11B des contacts 10, en y chassant alors les fils gainés 13 préalablement introduits (c'est-à-dire "peignés") dans celles-ci. Cet effet est apparent en Figure 4, où les âmes des fils chassés et ainsi dénudés sont désignées par la référence 35. Il suffit d'utiliser pour cette opération un simple pince multiprise du commerce.

A noter que les deux demi-chapeaux 14A,14B sont représentés tous deux fermés sur cette Figure 4.

Le corps 4 est par ailleurs pourvu, de part et d'autre, respectivement de deux rainures latérales et longitudinales médianes 16,17 qui reçoivent les deux branches libres élastiques 18,19 d'un cavalier métallique 20, en forme générale de "U couché", qui s'enfiche par l'avant du corps 4.

Ces branches ont leurs extrémités libres recourbées à environ 170 degrés, selon 18A et 19A, à l'intérieur de la bouche 3 pour assurer le contact électrique de continuité de masse avec l'écran 23 de la fiche mâle 2.

Le cavalier 20 sert à assurer la continuité d'écran en coopération avec des fils de masse, ou "fils de drain", qui sont à brancher à l'arrière de la prise 1. Il est ainsi possible de brancher deux fils de drain distincts : par exemple un fil d'arrivée et un fil de départ. Un fil de drain 31 (figure 4) peut être branché d'un coté de la prise et un autre de l'autre coté : il suffit de dénuder, si nécessaire, l'extrémité du fil et de l'enficher, et donc le pincer, entre une des branches 18,19 du cavalier 20 et le corps isolant 4 (figure 4).

Une autre caractéristique avantageuse de cette prise murale modular-jack concerne une clé de détrompage 21 (Figures 1 et 1A), qui est un petit ergot rotatif, en soi connu mais normalement monté, pour la prise de l'art antérieur précitée, sur le plastron récepteur de cette prise. Tel n'est pas le cas ici, car cette clé 21 est montée rotative autour d'un axe 22 directement solidaire du corps 4 de la prise 1.

Cette clé 21 est destinée à soit laisser libre (figure 1A) soit voiler (figure 1) la petite excroissance femelle latérale 24 qui est, de manière en soi très classique, prévue sur la bouche 3 afin de pouvoir différencier les fiches 2 prévues pour la téléphonie, et ne comportant alors pas d'excroissance mâle complémentaire, et celles prévues pour l'informatique qui spécifiquement comportent une telle excroissance mâle latérale. En ce qui concerne la bouche 3 de la prise 1, on passe d'une première configuration (figure 1) à l'autre en faisant tourner la clé 21 d'un quart de tour autour de son axe 22. Le fait que, dans cette réalisation conforme à l'invention, la clé 21 fasse partie de la prise 1 elle-même et non pas d'un plastron, rend cette prise particulièrement commode à implanter.

A noter à ce sujet qu'il n'est pas nécessaire de prévoir pour cette prise 1 un plastron spécial. Comme montré en Figure 3, cette prise se fixe, grâce à des rainures transversales, supérieure 25 et inférieure 26, prévues dans le corps 4 à cet effet, par enclipsage dans tout orifice d'une plaque 27 préalablement percée aux dimensions. Cette plaque peut être quelconque : plaque de tôle, plaque avant d'un boitier, etc...

Les figures 5 à 7 montrent plus en détails un des contacts métalliques plats auto-dénudants 10 qui sont utilisés sur la prise 1 qui vient d'être décrite en référence aux figures 1 à 4. On notera cependant que les contacts 10 qui sont représentés en Figure 2 comportent chacun une encoche inférieure, droite ou gauche selon le cas, qui est découpée à postériori pour un rôle pratique de montage et qui n'a pas été représentée sur les figures 5 à 7.

Les contacts métalliques plats auto-dénudants classiques sont réalisés selon une seule couche de matière métallique. Il faut donc les prévoir d'une certaine largeur pour assurer une bonne tenue mécanique, ce qui est pénalisant du point de vue de la compacité. Par ailleurs, il se pose toujours, pour ce type de contact plat auto-dénudant, le problème d'assurer une force de rétention suffisante du fil dans le contact lorsque l'on exerce, après connexion auto-dénudante du fil, un effort dirigé parallèlement à l'axe longitudinal de la fente auto-dénudante.

Le contact métallique plat selon les figures 5 à 7, qui comporte dans cet exemple deux fentes auto-dénudantes 11A et 11B mais qui pourrait aussi n'en comporter qu'un seule, est composé de deux couches métalliques superposées 40A et 40B qui sont tout simplement réalisées à partir d'un tronçon d'une bande métallique unique 40 qui est repliée sur elle même sur le petit côté 41 qui est opposé aux fentes auto-dénudantes 11A,11B.

Ceci présente l'avantage de pouvoir réduire la largeur L du contact 10, et d'améliorer ainsi la compacité du produit, tel que la prise 1 précédemment décrite, qui l'utilise. En outre on dispose ainsi d'une surface de liaison entre l'âme métallique du fil et le contact qui est au moins égale, sinon supérieure, à la section de cette âme métallique : ceci assure une force de rétention élevée de ce fil dans le contact lorsque l'on exerce un effort dirigé parallèlement à l'axe de la fente auto-dénudante.

Toutefois, si cette double épaisseur 40A,40B de matière métallique présente ces indéniables avantages en résistance de contact et en tenue du fil, elle augmente à priori de manière pénalisante la force nécessaire à l'insertion du conducteur dans la fente de connexion proprement dite 42A,42B du fil. Afin de palier à cet inconvénient, on réalise, sur une seule 40B des deux couches métalliques précitées 40A,40B, une frappe dans la zône d'entrée 43 de la fente de connexion 42A proprement dite du fil. Dans cette zône 43, la couche métallique 40B est ainsi amincie, allongée en direction de l'entrée de la fente 11A ou 11B, et garnie d'un chanfrein en épaisseur 44 qui lui confère une arète ou bord d'attaque 45 finalement taillé en biseau. On obtient ainsi une bonne progressivité du matriçage de l'âme du conducteur, ce qui a pour conséquence de réduire dans des proportions sensibles l'effort nécessaire à la connexion. Il faut néanmoins respecter certaines règles : lorsque la frappe est réalisée, elle est suivie d'une découpe qui non seulement vise à ménager un chanfrein d'entrée en "V" 46 pour la fente de connexion 42A, mais encore vise à laisser intacte une arète 45 dont l'épaisseur "x" est au plus égale au tiers de l'épaisseur "e" du matériau de base 40, c'est-à-dire au tiers de l'épaisseur de la couche 40B en dehors de la zône 43.

A noter que ce contact 10 comporte, de manière très classique, une patte 47 de retenue dans le corps plastique qui la reçoit.

Enfin, chaque fente de connexion 11A,11B comporte avantageusement deux zônes successives "a" et "b", chacune préférentiellement munie d'un chanfrein d'entrée en "V", respectivement 47 et 46 :
- une zône d'entrée "a" de largeur L1 uniforme qui, ayant pour rôle de pincer la gaine du fil non encore dénudé, est d'une largeur L1 supérieure au diamètre maximal de l'âme des fils à raccorder et inférieure au plus étroit des fils gainés à raccorder; et
- une seconde zône "b", plus étroite, qui fait suite à la zône "a", et qui est classiquement celle qui est apte à réaliser la connexion auto-dénudante proprement dite du fil, du fait que sa largeur L2 est inférieure au diamètre minimal de l'âme métallique des fils à raccorder.

Si la zône "b" est effectivement destinée à réaliser la connexion proprement dite, la zône "a" sert lors des opérations préliminaires à cette connexion : afin de faciliter les opérations de raccordement, il est intéressant de permettre à l'opérateur de présenter son fil face au contact et de faire en sorte qu'il y soit maintenu en position. Cette première partie "a" de la fente 11A ou 11B sert alors à pincer le fil avant son introduction dans la partie auto-dénudante proprement dite "b".

Comme il va de soi, l'invention n'est pas limitée à l'exemple de réalisation qui vient d'être décrit : cette prise femelle modular-jack est bien au contraire susceptible d'être réalisée selon de nombreuses variantes mettant éventuellement en oeuvre divers moyens équivalents, et le contact métallique auto-dénudant selon les figures 5 à 7 pourrait tout aussi bien équiper d'autres produits que cette prise femelle modular-jack.

## Revendications

1. Prise femelle de type "modular-jack" et à connectique intégrée, comportant un corps creux isolant (4) présentant une bouche (3) à l'avant de forme femelle apte à recevoir une fiche "modular-jack" mâle complémentaire (2), et une ouverture (5) à l'arrière ;
caractérisée en ce qu'elle comporte
- une pièce isolante massive (6) venant s'enficher étroitement dans cette ouverture arrière (5) de ce corps (4), et garnie de saignées longitudinales (7) qui font presque le tour de cette pièce et reçoivent chacune une branche conductrice élastique (9), de façon à former vers l'avant des contacts élastiques et parallèles "modular-jack" classiques (9A) et alors situés, comme il se doit, au fond de ladite bouche (3), ces saignées (7) s'évasant vers l'arrière sur la face supérieure (6B) de cette pièce pour aboutir sur la face arrière transverse (6D) de cette pièce et y servir alors de guides pour des parties arrière (9B,9C) libres et élastiques de ces branches (9) qui y forment organes de contact et qui sont associées par couples de contacts de longueurs différentes, avec un contact, court (9B), d'un couple arrivant sensiblement à mi-hauteur de cette face arrière (6D) et l'autre, long (9C), descendant bien plus bas;
- et deux demi-chapeaux isolants (12A,12B) qui se positionnent l'un sous l'autre pour recouvrir la partie arrière du corps (4) et qui emprisonnent chacun un nombre de contacts auto-dénudants (10) égal à la moitié du nombre de broches (9A) de la prise "modular jack", de sorte que, quand ces demi-chapeaux sont mis en place, les contacts auto-dénudants (10A) du demi-chapeau supérieur (12A) viennent chacun frotter respectivement contre un desdits contacts "courts" (9B) précités, tandis que pareillement les contacts auto-dénudants (10B) du demi-chapeau inférieur (12B) viennent alors chacun respectivement frotter contre un desdits contacts "longs" (9C).

2. Prise femelle modular-jack selon la revendication 1, caractérisée en ce que ces contacts auto-dénudants (10) sont, pour au moins certains d'entre eux, garnis de deux fentes auto-dénudantes (11A, 11B) au lieu d'une seule et donc aptes à recevoir chacun deux fils (35) côte à côte.

3. Prise femelle modular-jack selon l'une des revendications 1 ou 2, caractérisée en ce que chacun de ces demi-chapeaux (12A, 12B) comporte un couvercle (14A, 14B) apte à se refermer en tournant autour d'un axe (15A, 15B), ce couvercle rotatif étant conformé pour venir, lors de sa fermeture par rotation, chasser dans les fentes auto-dénudantes les fils (13, 35) préalablement "peignés" dans celles-ci.

4. Prise selon l'une des revendications 1 à 3, caractérisée en ce qu'il est prévu sur chaque face latérale dudit corps creux (4) une rainure longitudinale (16, 17) de passage des deux branches élastiques (18, 19) d'un cavalier conducteur (20) en "U couché", ce cavalier (20) étant encastré dans ces rainures (18, 19) de façon à ce que l'on puisse y pincer, de l'arrière de la prise (1) et de chaque côté dudit corps (4), un fil de drain respectif (31).

5. Prise selon l'une des revendications 1 à 4, caractérisée en ce qu'elle comporte une clé rotative (21) de détrompage "téléphonie-informatique" qui est solidaire de son corps (4).

6. Prise selon l'une des revendications 1 à 5, caractérisée en ce que son corps (4) est garni de deux rainures transversales, supérieure (25) et inférieure (26), qui permettent de la fixer par enclipsage dans une plaque réceptrice (27) préalablement percée à cet effet.

7. Prise femelle modular-jack selon l'une des revendications 1 à 6, caractérisée en ce que les contacts auto-dénudants sont composés de deux couches métalliques superposées (40A, 40B), par exemple réalisées à partir d'une bande métallique unique (40) et repliée sur elle-même sur le petit côté (41) opposé aux fentes auto-dénudantes (11A,11B), la zone d'entrée (43) de la fente de connexion proprement dite (42A,42B) du fil étant amincie et chanfreinée en biseau (44), sur une (40B) de ces deux couches métalliques (40A, 40B), typiquement par une frappe réalisée dans cette zone (43) sur une des faces de ce contact (10) et agissant donc sur une de ces deux couches métalliques superposées (40A, 40B).

8. Prise femelle modular-jack selon la revendication 7, carctérisée en ce que le chanfrein en biseau (44) qui est réalisé sur cette partie amincie (44, 45) de ladite zone (43) laisse intacte, à son extrémité libre, une arête d'extrémité (45) dont l'épaisseur (x) est au plus égale au tiers de l'épaisseur (e) de cette même couche métallique (40B) en dehors de ladite partie amincie.

9. Prise femelle modular-jack selon l'une des revendications 7 ou 8, caractérisée en ce que chacune de ses fentes auto-dénudantes (11A, 11B) comporte deux zones successives (a, b) avec éventuel chanfrein d'entrée en "V" (46, 47):
. une zone d'entrée (a) de largeur (L1) uniforme qui, ayant pour rôle de pincer la gaine du fil non encore dénudé, est d'une largeur (L1) supérieure au diamètre maximal de l'âme métallique des fils à raccorder et inférieure au diamètre de la gaine du plus étroit des fils gainés à raccorder ; et
. une seconde zone (b), plus étroite, qui fait suite à cette zone d'entrée (a) et qui est classiquement celle qui est apte à réaliser la connexion auto-dénudante proprement dite du fil à raccorder, du fait que sa largeur (L2) est inférieure au diamètre minimal de l'âme des fils à raccorder.

## Patentansprüche

1. Steckdose vom Typ « Modular-Jack » mit integrierten Anschlüssen, aufweisend einen isolierenden hohlen Körper (4) mit einer vorderen Einführöffnung (3) zur Aufnahme eines daran anpassten hervorspringenden Steckers (2) vom Typ «Modular-Jack» und mit einer hinteren Öffnung (5),
dadurch gekennzeichnet, dass sie aufweist :
• ein massives isolierendes Teil (6), das eng gleitend in die hintere Öffnung (5) des Körpers (4) einsetzbar ist und das mit Längsdspalten (7) versehen ist, die dieses Teil fast volständig umgeben und deren jeder eine elastische leitende Ader (9) aufweist, so dass nach vorn die herkömmlichen, elastische, parallelen Kontakte (9A) vom Typ « Modular-Jack » gebildet sind, die, wie erforderlich, am Boden der Einführöffnung (3) angeordnet sind, wobei die Spalten (7) sich nach hinten auf der oberer, Fläche (6B) des Teils erweitern, bis sie in die rückwärtige Querwand (6D) dieses Teils münden und dort als Führungen dienen für die hinteren, freien und elastische, Abschnitte (9B, 9C) der Adern (9), welche dort Anschlüsse bilden, die zusammengefasst sind zu Kontaktpaaren unterschiedlicher Längen, wobei zu jedem Paar ein kurzer, auf im wesentlichen halber Höhe der rückwärtigen Wand (6D) endender Kontakt (9B) und ein langer, sich weiter nach unten erstreckender Kontakt (9C) gehört ;
• sowie zwei isolierende Halbkappen (12A, 12B), die übereinander angeordnet werden, zur Abdeckung des rückwärtigen Abschnitts des Körper (4), wobei jede eine Anzahl von selbst-abisolierenen Kontakten (10) umschliesst, die gleich der Anzahl des Hälfte des Kontaktlamellen (9A) der Dose vom Typ «Modular-Jack» ist, dergestalt, dass nach dem Anbringen die Halbkappe die selbst-abisolierenden Kontakte (10A) der oberen Halbkappe (12A) jeweils an den entsprechenden kurzen Kontakten (9B) anliegen, während die selbst-abisolierenden Kontakte (10B) der unteren Halbkappe (12B) jeweils an den langen Kontakten (9C) anliegen.

2. Steckdose vom Typ « Modular-Jack » nach Anspruch 1, dadurch gekennzeichnet, dass die selbst-abisolierenden Kontakte (10) zumindest teilweise mit zwei der Selbst-Abisolierung dienenden Spalten (11A, 11B) anstelle eines einzigen versehen sind, so dass sie in der Lage sind, jeweils zwei benachbarte Drähte (35) aufzunehmen.

3. Steckdose vom Typ « Modular-Jack » nach einem der Ansprüche 1 oder 2, dadurch gekennzeichnet, dass jede der Halbkappen (12A, 12B) eine Abdeckung (14A, 14B) aufweist, die durch Verdrehen um eine Achse (15A, 15B) verriegelbar ist, wobei diese drehbare Abdeckung derart ausgebildet ist, dass sie bei ihrer Verdrehverriegelung die vorher in die selbst-abisolierenden Spalten eingefädelten Drähte (13, 15) einpresst.

4. Steckdose nach einem der Ansprüche 1 bis 3, dadurch gekennzeichnet, dass aufjeder Seitenfläche des hohlen Körpers (4) eine Längsnut (16, 17) zur Aufnahme zweier elastischer Klammern (18, 19) eines leitenden Anschlags (20) derart in die Nuten (18, 19) einsetzbar ist, das er durch Druckausübung auf die Rückseite der Steckdose (1) auf beiden Seiten des Körpers (4) mit entsprechenden Masseleitern (31) verbindbar ist.

5. Steckdose nach einem der Ansprüche 1 bis 4, dadurch gekennzeichnet, dass sie einen drehbaren Sicherungsstift (21) zur Unterscheidung «Telefonie-Informationsübertragung» aufweist, der mit dem Körper (4) verbunden ist.

6. Steckdose nach einem der Ansprüche 1 bis 5, dadurch gekennzeichnet, dass der Körper (4) mi zwei oberen und unteren Quernuten (25 und 26) versehen ist zur Befestigung mittels Klemmsitzes einer Aufnahmeplatte (27), die vorher mit einer Öffnung versehen worden ist.

7. Steckdose vom Typ «Modular-Jack» nach einem der Ansprüche 1 bis 6, dadurch gekennzeichnet, dass die selbst-abisolierenden Kontakte aus zwei übereinander angeordneten metallischen Schichten (40A, 40B) zusammengesetzt sind, die z.B. ausgehend von einem einzigen metallischen Band (40) gebildet werden, welches um seine den selbst-abisoliederenden Spalten (11A, 11B) gegenüberliegende kleine Kante (41) umgebogen ist, wobei der Eintrittsbereich (43) des Verbindungsspaltes (42A, 42B) für den Draht sich verjüngt und bei (44) abgeschrägt und zugeschliffen ist in Richtung einer (40B) der beiden metallischen Schichten (40A, 40B), ublicherweise durch einen Stanzvorgang in dem Bereich (43) auf einer der Flächen des Kontaktes (10) und demzufolge einwirken auf eine der beiden übereinander angeordneten metallischen Schichten (40A, 40B).

8. Steckdose vom Typ « Modular-Jack » nach Anspruch 7, dadurch gekennzeichnet, dass die schneidenformige Abschrägung (44) im dünnen Abschnitt (44, 45) des Bereichs (43) an ihrem freien Ende eine Endkante (45) unverändert lässt, deren Dicke (x) höchstens gleich einem Drittel der Dicke (e) derselben metallischen Schicht (40B) ausserhalb des dünnen Abschnitts ist.

9. Steckdose vom Typ « Modular-Jack » nach einem der Ansprüche 7 oder 8, dadurch gekennzeichnet, dass jeder der selbst-abisolierenden Spalten (11A, 11B) zwei aufeinander folgende Bereiche (a, b) mit gegebenenfalls einer « V »-förmigen Eingangsabschrägung (47, 46) aufweist :
• einen Eintrittsbereich (a) gleichmässiger Breite (L1), der dazu dient, die Hülle des noch nicht abisolierten Drahtes zu ergreifen und dessen Breite (L1) grösser ist als der Maximaldurchmesser des metallischen Kerns der zu verbindenden Drähte und kleiner ist als der kleinste Durchmesser des miteinander zu verbindenden umhüllten Drähte und
• einen zweiten schmaleren Bereich (b), der sich an den Eingangsbereich (a) anschliesst und in herkömmlicher Weise derjenige ist, der die Verbindung der abisolierten Drähte übernimmt, da ihre Breite (L2) kleiner als der Minimaldurchmesser des Kerns der miteinander zu verbindenden Drähte ist.

## Claims

1. Female socket of the «modular jack type», with integrated connections, comprising a hollow insulating body (4) presenting a female opening (3) at the front adapted to receive a complementary male « modular jack » plug (2), and an opening (5) at the rear, characterised in that it comprises :
• a solid insulating piece (6) fitting tightly in this rear opening (5) of this body (4), and provided with longitudinal notches (7) around almost all of this piece, each receiving an elastic conducting arm (9) so as to form towards the front conventional elastic, parallel « modular jack »contacts (9A) located, as they must be, at the back of said opening (3), these notches (7) widening rearwardly on the upper face (6B) of this piece, arriving on the transverse rear face (6D) of this piece and serving as guides for free, elastic rear parts (9B, 9C) of these arms (9) which form contact members and which are associated, by couples of contacts of different lengths, with a short contact (9B), with a couple arriving substantially halfway up this rear face (6D) and the other (9C), long, descending much further down,
• and two insulating half-caps (12A, 12B) which are positioned beneath each other to cover the rear part of the body (4) and which each imprison a number of self-stripping contacts (10) equal to half the number of pins (9A) of the modular jack socket, with the result that, when these half-caps are placed in position, the self-stripping contacts (10A) of the upper half-cap (12A) each rub respectively against one of said «short» contacts (9B), whilst, in the same way, the self-stripping contacts (10B) of the lower half-cap (12B) then each rub respectively against one of said «long» contacts (9C).

2. Female modular jack socket according to Claim 1, characterised in that at least certain of these self-stripping contacts (10) are provided with two self-stripping slots (11A, 11B) instead of one, and therefore adapted each to receive two wires (35) side by side.

3. Female modular jack socket according to one of Claims 1 or 2, characterised in that each of these half-caps (12A, 12B) comprises a cover (14A, 14B) adapted to close by rotating about a pin (15A, 15B), this rotatable cover being shaped so as, whilst it is being rotated for closure, to drive, into the self-stripping slots, the wires (13, 35) previously « combed » therein.

4. Socket according to one of Claims 1 to 3, characterised in that there is provided on each lateral face of said hollow body (4) a longitudinal groove (16, 17) for passage of the two elastic arms (18, 19) of a conducting staple (20) in the form of a recumbent U, this staple (20) being fitted in these grooves (18, 19) so that a respective drain wire (31) may be pinched therein, from the rear of the socket (1) and on each side of said body (4).

5. Socket according to one of Claims 1 to 4, characterised in that it comprises a rotatable telephone-computer transfer key (21) which is fast with its body (4).

6. Socket according to one of Claims 1 to 5, characterised in that its body (4) is provided with two upper (25) and lower (26) transverse grooves which enable it to be fixed by clipping in a receiving plate (27) previously pierced to that end.

7. Female modular jack socket according to one of Claims 1 to 6, characterised in that the self-stripping contacts are of two superposed metal layers (40A, 40B), for example made from a single metal band (40) folded on itself on the small side (41) opposite the self-stripping slots (11A, 11B), the inlet zone (43) of the connection slot proper (42A, 42B) of the wire being thinned and bevelled (44) on one (40B) of these two metal layers (40A, 40B), typically by an impact made in this zone (43) on one of the faces of this contact (10) and therefore acting on one of these two superposed metal layers (40A, 40B).

8. Female modular jack socket according to Claim 7, characterised in that the bevel (44) which is made on this thinned part (44, 45) of said zone (43) leaves intact, at its free end, an end edge (45) whose thickness (x) is at the most equal to one third of the thickness (e) of this same metal layer (40B) outside said thinned part.

9. Female modular jack socket according to one of Claims 7 or 8, characterised in that each of its self-stripping clots (11A, 11B) comprises two successive zones (a, b) with possible inlet chamfer in «V» form (47, 48) :
• an inlet zone (a) of uniform width (L1) which, having the role of pinching the sheath of the wire not yet stripped, is of a width (L1) greater than the maximum diameter of the metal core of the wires to be connected and smaller than the diameter of the sheath of the narrowest of the sheath wires to be connected, and
• a second, narrower, zone (b) which follows this inlet zone (a) and which is conventionally the one which is adapted to effect the self-stripping connection proper of the wire to be connected, as its width (L2) is smaller than the minimum diameter of the core of the wires to be connected.
